# FASCICULE DE BREVET EUROPEEN

(11) **EP 0 850 117 B1**
(45) Date de publication et mention de la délivrance du brevet: **17.09.2003**
(21) Numéro de dépôt: 97916484.5
(22) Date de dépôt: 24.03.1997
(51) Int. Cl.: B22D 46/00, B22D 18/08

(54) **PROCEDE ET DISPOSITIF DE SIMULATION DE REMPLISSAGE DE MOULES DE FONDERIE**
VERFAHREN UND VORRICHTUNG ZUR SIMULATION DES FÜLLVORGANGES VON GIESSFORMEN
METHOD AND DEVICE FOR SIMULATING THE FILLING OF CASTING MOULDS

(30) Priorité: 25.03.1996 FR 9603904
(43) Date de publication de la demande: 01.07.1998
(73) Titulaire: Merrien, Pierre, F-64140 Billere - Pau (FR)
(72) Inventeur: Merrien, Pierre, F-64140 Billere - Pau (FR)
(74) Mandataire: Busnel, Jean-Benoît
(86) Numéro de dépôt international: FR9700515
(87) Numéro de publication internationale: WO97035679

(56) Documents cités:
- EP-A- 0 624 413
- PATENT ABSTRACTS OF JAPAN vol. 011, no. 219 (P-596), 16 Juillet 1987 & JP 62 036536 A (MAZDA MOTOR CORP), 17 Février 1987,
- D. M. STEFANESCU ET AL.: "Metals Handbook,Ninth Edition, Vol.15, Casting" 1988 , ASM , METALS PARK, OHIO, US XP002020537 W.-S. Hwang et al. : "Modeling of Fluid Flow" voir page 867-876
- DATABASE METADEX ASM/IOM, US AN 91 (4):51-677, 1991 V.S. STAROVOITOV ET AL: "Study of Hydrodynamics of Casting Turnout Frog Cores by Elektroslag Permanent Mold Casting." XP002020669 & PROBLEMY SPETSIALVOY ELEKTROMETALLURGII, ISSN: 0233-7681, no. 3, 1989, KIEV,UA, pages 32-38,

## Description

La présente invention concerne un nouveau procédé de simulation d'écoulement de métal dans des moules de fonderie destiné à visualiser concrètement les phénomènes qui se produisent pendant le remplissage dans les différents modes de coulée
- en gravité,
- et en "contre gravité", ce terme désigant les procédés de coulée où le métal est mis en mouvement par des forces autres que la gravité
et tout spécialement dans ce dernier groupe, la coulée pilotée sous basse pression d'un moule maintenu sous vide.

Cette simulation concrète est faite :
- dans des moules de structure et de dimensions réelles, obtenus à partir de modèles réels de fonderie,
- les moules étant transparents,
- et les liquides utilisés pour les cas habituels (aluminium, magnésium), ayant les mêmes caractéristiques d'écoulement (densité, viscosité) que les alliages réels concernés.

On sait en effet que les deux grands problèmes de base de la fonderie sont :
- la maîtrise de l'écoulement de métal,
- et la maîtrise de l'écoulement de chaleur.

Le premier concerne le remplissage du moule pendant lequel les turbulences peuvent créer des bulles et des oxydes qui restent inclus dans le métal.

Le second concerne les échanges de chaleur entre le métal et l'extérieur, moule et atmosphère. Ces échanges commencent dès le début du remplissage variant en fonction de ses caractéristiques (vitesses, temps,...) et les deux écoulements sont donc liés.

L'art antérieur s'est attaché à résoudre ces deux problèmes en particulier depuis les années 1950 et sous forme de deux phases :
1) **dans la période 1950 - 1980** les études ont été faites en appliquant d'une façon macroscopique les lois de la physique classique,
   - lois de la mécanique des fluides pour déterminer les meilleures formes des systèmes de coulée (descentes, chenaux, attaques),
   - lois de la thermodynamique et de la mécanique dont essentiellement celles de la conductibilité, de la convection, du rayonnement, des changements d'état pour étudier les échanges de chaleur dans les moules en ramenant les formes complexes à des combinaisons de formes simples élémentaires (plaques, cylindres, sphères) dont on savait calculer les échanges de chaleur avec l'extérieur.
2) **dans la 2ème période, depuis 1980 environ,** l'utilisation d'ordinateurs de plus en plus performants a permis le développement de procédés qui permettent de calculer de façon fine les caractéristiques des deux écoulements :
   - **pour l'écoulement de métal,** les procédés de simulation déterminent à partir d'un système de coulée défini le vecteur vitesse en chaque point du moule (grandeur et orientation) permettant donc de prévoir les zones de turbulences, d'entraînement d'air, de non venues etc.... Par itération on peut modifier le dessin du système de coulée jusqu'à avoir une probabilité de résultat réel satisfaisant dans la coulée ultérieure avec le métal,
   - **pour l'écoulement de chaleur,** les procédés de simulation déterminent, pour une structure de moule définie (géométrie, nature des matériaux) l'évolution de la température en chaque point, donc la probabilité de défauts métallurgiques (retassures, gros grains...).

Ils permettent donc, par itération, de modifier les caractéristiques indiquées du moule jusqu'à obtenir, comme précédemment, une probabilité de résultat satisfaisant avec le métal.

Les procédés de simulation actuels s'attachent simultanément aux deux écoulements et sont des procédés de calculs informatiques qui tirent leur justification de l'accord avec les faits des conséquences qui en résultent, c'est à dire de la présence ou non de défauts métallurgiques aux endroits calculés.

Des visualisations concrètes d'écoulement en gravité ont été faites pour vérifier la validité des calculs, ce sont des coupes de moule par un plan en verre réfractaire pour examiner l'écoulement de métal (aluminium) ou l'écoulement d'eau. Ce sont donc des visualisations en 2 dimensions, dans un plan.

L'objet de la présente invention est d'effectuer une visualisation concrète de l'écoulement qui se produirait avec le métal, dans la totalité du moule et à température ambiante. Cet objet est réalisé par un procédé selon la revendication 1 et par un dispositif selon la revendication 8.
1) le métal est remplacé par un liquide qui a les mêmes caractéristiques d'écoulement que l'alliage concerné (viscosité, densité) pour les cas habituels que sont les alliages d'aluminium ou de magnésium. Ces liquides spéciaux du procédé sont appelés SIMALLOYS® .
2) le moule est réalisé en parois transparentes, avec les formes réelles de la pièce à étudier, c'est-à-dire à partir du modèle réel de fonderie s'il existe,
3) des dispositifs de visualisation de turbulences sont mis en oeuvre pour permettre de filmer les différentes phases,
4) les écoulements sont réalisés dans les conditions réelles de leur mise en oeuvre, c'est-à-dire à partir :
   - d'un creuset pour la coulée gravité,
   - ou d'un appareil réalisant les différentes formes de coulées en "contre gravité" en particulier la coulée pilotée sous basse pression avec moule maintenu sous vide. Font également partie du procédé des dispositfs spéciaux, entrant dans la structure de cet appareil, et créés spécifiquement pour le procédé afin que les écoulements visualisés ne soient pas perturbés par les imperfections de tels dispositifs. Il s'agit en particulier de vannes pilotées et d'un procédé nouveau de pilotage de ces vannes par l'ordinateur dirigeant l'appareil.
5) Les visualisations permettent
   - de modifier les formes des systèmes de coulée, essentiellement dans le cas des coulées en gravité,
   - mais en outre, pour les coulées en "contre gravité" pilotée , elles permettent de modifier les paramètres de coulée inscrits dans l'ordinateur (vitesse de liquide, pression, temps, vide...) pour obtenir le résultat d'écoulement optimum avec le liquide de simulation. Ces paramètres seront ensuite appliqués dans la machine réelle de coulée de métal. L'appareil de simulation a donc pour objet essentiel de déterminer les paramètres de coulée pour l'opération réelle sans modification des formes du moule, ce qui est un avantage économique très important.

L'appareil de simulation, sous ses deux formes pour gravité ou contre gravité est dénommé SIMFLOW® .

D'autres caractéristiques ressortiront de la description qui va suivre d'un mode de mise en oeuvre du procédé selon l'invention , description donnée uniquement à titre d'exemple et en référence aux dessins annexés sur lesquels :
- la figure 1 est le schéma d'une installation permettant la mise en oeuvre du procédé pour l'ensemble des coulées pilotées en "contre gravité",
- la figure 2 est le schéma d'une installation permettant la mise en oeuvre du procédé pour les coulées en gravité.

Dans l'installation représentée figure 1 une cuve étanche 1 fermée par un plateau 2 contient un liquide 3 ayant même viscosité et densité que l'alliage à couler ultérieurement faisant partie des liquides dénommés précédemment SIMALLOYS® .

Pour les **alliages d'aluminium**
- de densité à l'état liquide à 750°C de 2,4, .
- et de viscosité à l'état liquide à 750°C de 1,1 à 1,2 centipoises
il a été constitué pour ces essais une solution de chlorure de zinc ZnCl₂ dans de l'eau ayant à 20°C une densité de 2,4 et une viscosité de 1,15 centipoise.

Pour les **alliages de magnésium**
- de densité à l'état liquide à 750°C de 1,6
- de viscosité à l'état liquide à 750°C de 1,05 à 1,15 centipoises il a été constitué une solution de chlorure de zinc ayant à 20°C une densité de 1,6 et une viscosité de 1,1 centipoise.

Ces liquides sont conducteurs pour permettre la détection de leur passage sur des capteurs électriques par mise à la masse de fils portés préalablement à un potentiel différent. Par ailleurs ils n'entraînent pas de corrosion des matériaux métalliques de la cuve ou des matériaux organiques du moule et du tube d'injection. D'autres compositions pourraient être envisagées.

Les différents liquides sont introduits dans la cuve ou en sont sortis par une pompe 4 associée à ses vannes d'entrée 5 ou de sortie 6 et à ses réservoirs 7. Les liquides comprennant en outre :
- une ligne d'eau de rinçage,
- et une solution d'acide acétique dans l'eau à 30 g/litre de solution qui est utilisée pour visualiser les écoulements dans des points particuliers car cette solution donne immédiatement par électrolyse, sous 24 volts par exemple, de fines bulles qui prennent naissance sur la tête d'un fil métallique placé à l'endroit de l'examen.

Par contre les solutions de chlorure de zinc donnent par électrolyse des images de particules brunes qui ne se redissolvent pas et obscurcissent les liquides. La visualisation est alors faite par des billes d'aluminium pur oxydées anodiquement, de même densité que le liquide ou pour le magnésium par des billes en polymère de densité 1,6. Les billes sont mises en mouvement par un agitateur 8 muni de son moteur 9.

La plaque 2 porte un tube 10 transparent en plexiglass qui relie le moule au liquide. La plaque 11 de hauteur réglable porte le tube 10 avec ses joints d'étanchéité et le moule 12.

Celui-ci est constitué par des parois de 6 à 8 mm environ de polymère transparent, coulable, se polymérisant à température ambiante par exemple des polyesters ou des epoxys. La forme est obtenue par moulage sur le modèle de fonderie créé pour les opérations réelles avec le métal. Blocs et noyaux sont assemblés et remmoulés comme sur le moule réel en sable.

Pour permettre la sortie d'air de l'empreinte de ce moule non perméable, des tubes 13 munis d'électrovannes 14 sont disposés sur le moule. Elles restent ouvertes pendant le remplissage et sont fermées par l'ordinateur 0 lorsqu'un capteur de présence 15 à la partie supérieure du moule indique que le remplissage est terminé.

Une sortie identique 16 avec son électrovanne 17 porte un capteur de pression 18 qui mesure la pression dans le moule pendant sa mise sous vide ou son remplissage. L'information est transmise à l'ordinateur qui s'en sert pour ses calculs de pilotage.

Des capteurs de présence 19 à détection électrique déjà signalés page 4 ligne 20 et constitués par des fils métalliques portés à potentiel 24 volts environ, sont disposés dans le moule pour indiquer à l'ordinateur la présence du liquide qui les met à potentiel 0. Ces capteurs sont placés à des endroits où l'étude du dessin de la pièce prévoit que des changements de vitesse du liquide sont nécessaires .

Le moule est sous une cloche à vide 20 étanche, transparente qui porte :
- une tubulure 21 liée à une pompe à vide 22 et portant un ensemble 23 constitué de vannes pilotées de mises sous vide analogues à celles qui seront décrites dans la ligne de mise sous pression de la cuve en page 6 ligne 33. Cet ensemble de vannes est piloté par l'ordinateur. La ligne 21 porte également une vanne de fermeture tout ou rien 24 commandée par l'ordinateur et une ligne de mise sous vide rapide avec vanne pilotée 23₁ et régulateur de débit 23₂ comme sur la ligne de mise en pression,
- une vanne de mise à l'air libre 25 permettant de ramener la cloche à la pression atmosphérique dans une phase particulière du cycle,
- un capteur de pression 26 analogue à 18 et qui entre en fonctionnement après l'arrêt de 18 après remplissage du moule,
- la sortie des capteurs de présence 19.

Pour faire monter le liquide dans le moule, la cuve étanche 1 est munie d'une ligne de mise en pression 27 qui comprend :
- des bouteilles d'azote 28 à 200 bars avec mano détendeurs 29 délivrant dans le circuit une pression de 3 bars,
- un groupe de vannes pilotées constituant 2 lignes,
- l'une pour mise en pression rapide par une vanne pilotée tout ou rien 30 munie de son limiteur de débit 30₁. Cette ligne servira après le remplisage du moule,
- l'autre 31 pour une mise en pression avec une précision de l'ordre de 1 millibar, capable de donner au liquide dans le moule une vitesse précise allant de 0 cm/seconde (l'immobilité a un niveau pouvant être prédéterminé) à 15 cm/sec de vitesse verticale avec un écoulement continu sans palier. On sait en effet que les vannes pilotées en tout ou rien (ouverture ou fermeture même à vitesse très rapide) ou les vannes proportionnelles connues ne peuvent réaliser actuellement ces deux objectifs, l'immobilité et l'absence de paliers. Le phénomène se traduit pour le liquide
- d'une part par des impulsions lors du remplissage avec des alternances de vitesses faibles ou nulles et de vitesses rapides autour d'une vitesse moyenne prédéterminée.
- d'autre part par des pulsations de la surface du liquide si on veut le maintenir à un niveau déterminé comme par exemple dans une coulée avec remplissage sous basse pression dans un moule ouvert (pour assurer dans le cas du métal une solidification sous gravité). Ces pulsations de la surface seront autant de mouvements du métal en cours de solidification dans le moule avec leurs conséquences négatives.

Les figures 3 et 4 montrent les 2 cas :
- une courbe de remplissage et de maintien avec impulsions (Fig. 3),
- et une courbe de remplissage et de maintien sans impulsions (Fig. 4).

La visualisation de ce phénomène peut se faire par des bulles d'hydrogène qui sont crées dans une solution d'acide acétique comme indiqué page 4 ligne 28. Dans un maintien avec impulsions les bulles dessinent des turbulences dans la masse du liquide à chaque impulsion (Fig. 5); dans le maintien sans impulsions les bulles se dégagent verticalement en lignes parallèles comme représente figure 6.

La précision de fonctionnement de cette ligne 31 est obtenue
- par la **structure** de l'équipement qu'elle porte,
- et par le **principe de pilotage** de cet équipement.

La **structure de l'équipement :** cette ligne 31 porte un ensemble 32 de 15 dérivations groupées selon figure 7 : l'azote pour mise en pression arrive en A et sort en B -; sur la rampe d'entrée chaque dérivation du N°2 à N° 15 porte un limiteur de débit 2₁, 3₁ ..... 15₁ et une vanne pilotée 2₂ 3₂ .... 15₂. Ces deux vannes sont à petit débit (diamètre d'ouverture 2 mm) débit également réglé préalablement à l'aide du limiteur du débit lors du réglage de l'appareil. Elles peuvent fonctionner à partir de pressions très faibles, voisines de 0. La dérivation N°1 porte le même limiteur de débit 1₁ et une vanne identique aux précédentes 1₂ et en outre un restricteur à aiguilles 1₃. Cet organe est un régulateur de débit par l'avancement par rotation de son aiguille conique se déplaçant dans une ouverture de même conicité. La rotation est faite par un moteur pas à pas 1₄ capable de tourner dans les 2 sens et commandé par l'ordinateur.

Cet ensemble de la dérivation 1 fonctionne en liaison avec une partie identique de la ligne 33 figure lqui assure la décompression de la cuve. Cette ligne 33 se divise en 2 :
- une ligne 34 portant une vanne de décompression rapide 35 et son limiteur de débit 35₁,
- et une ligne 36₁ pilotée portant l'ensemble 36 qui a la même structure que l'ensemble 32 de la mise en pression page 6 ligne 33 (15 vannes pilotées de petit débit avec leurs limiteurs de débit plus 1 restricteur à aiguille et 1 moteur piloté).
   Le **principe de pilotage** est un principe nouveau faisant partie de l'invention. Il est mis en oeuvre dans 2 phases distinctes
- d'une part le remplissage du moule et la surpression,
- d'autre part le maintien sous pression qui représente la phase de solidification quand on opère avec le métal.

**Pendant le remplissage** : à un instant t donné après le départ du cycle, le dispositif de mise en pression doit assurer dans la cuve une vitesse d'élévation de pression $\frac{\text{dP}}{\text{dt}}$ qui sera variable le long du cycle et est en mémoire dans l'ordinateur. Elle a été déterminée par des abaques au départ puis par les essais qui ont précédé.

Pour assurer cette augmentation de pression l'ordinateur calcule le nombre de vannes qu'il doit ouvrir parmi les 15 constituant l'ensemble 32. La vanne 1₂ est ouverte et le restricteur à aiguille 1₃ est dans la position qu'il avait à la fin du cycle précédent. Le débit de cet ensemble de la dérivation N°1 correspond aux fuites de l'appareil et pendant le remplissage cette dérivation N°1 reste dans cette position. L'ordinateur ouvre donc n vannes dans le groupe de N°2 à N° 15. Le capteur de pression 37 fixé sur la cuve l'informe de l'augmentation de pression dans un intervalle de temps donné ; si elle est trop faible l'ordinateur ouvre d'autres vannes, si elle est trop forte il en ferme.

Pour affiner les courbes de pression donc le mouvement du métal on pourrait multiplier le nombre de vannes et réduire leur débit unitaire. Les 15 retenues sont suffisantes pour les applications effectuées.

La mise en surpression qui suit le remplissage correspond à une augmentation de pression et répond donc au même principe de pilotage.

**Pendant le maintien en pression** le liquide de simulation est soumis aux mêmes conditions que le métal qu'il remplace :
- si le moule a des masselottes ouvertes le niveau doit être stable comme il a été indiqué page 6 ligne 20
- si le moule est fermé les variations de pression autour d'un niveau moyen ne se traduiront pas par des mouvements de métal mais constitueront un élément nouveau dont les conséquences ne sont apparemment pas connues.

Pour obtenir cette stabilité de la pression dans la cuve le principe nouveau de pilotage du procédé met en oeuvre les 2 dérivations N° des ensembles 32 et 36 des lignes de pression et de décompression (limiteur de débit + vanne + restricteur à aiguille + moteur).

Les vannes 1₂ des ensembles 32 et 36 sont ouvertes comme indiqué page 7 ligne 26. L'ordinateur O fait tourner le restricteur à aiguille 1₃ par le moteur 1₄ associé à l'ensemble 32 et le restricteur à aiguille 1₃ par le moteur 1₄ associé à l'ensemble 36 afin de stabiliser sans à coups la pression dans la cuve.

Le capteur de pression 37 (précision 1 millibar) informe l'ordinateur qui joue avec les moteurs 1₄ des 2 lignes pour maintenir le niveau de pression dans cet intervalle. Ce nouveau procédé de pilotage de vannes a pu justifier le terme de **pilotage en jeu d'orgues**^{**R**}**.**

Pour les cycles sous vide le même principe est appliqué. Le schéma de principe du cycle de coulée sous basse pression avec moule maintenu sous vide a été décrit dans la demande de brevet français **N° 9305580** (publiée comme EP 0 624 413) du même auteur. Il est représenté figure 8.

Au départ du cycle la cuve 1 contenant le liquide et le moule **12** sont à la pression atmosphérique. La vanne de mise à l'air libre **25** est fermée, les vannes d'échappement du moule 14 sont ouvertes. La vanne **24** de liaison avec la pompe à vide 22 s'ouvre, de même la vanne **38** qui permet l'établissement du vide dans la cuve. La vanne **39** de mise à l'air libre de la cuve se ferme, de même que **35** (décompression rapide). Les ensembles de vannes pilotées **23** vers la cloche et **36** vers la cuve sont prêtes à fonctionner.

L'ordinateur sait qu'il doit faire descendre les 2 enceintes (avec moule) jusqu'à un vide résiduel donné V_{R} à une vitesse déterminée $\frac{\text{dP}}{\text{dt}}$ mais en conservant à tout instant une différence de pression comprise entre 30 et 40 millibars entre la cuve et le moule, le moule étant à pression plus basse pour éviter :
- d'une part que l'air du moule ne soit aspiré dans la cuve à travers le tube et ne projette le liquide (ce serait le cas si le moule était à pression supérieure à celle de la cuve),
- et d'autre part pour éviter que le liquide ne pénètre dans le moule pendant cette phase. Ce serait le cas si la cuve était à pression trop élevée (40 millibars = 16 cm d'aluminium).

Quand le vide résiduel a été atteint dans le moule, la cuve seule descend pour arriver à ce niveau. Comme pour le remplissage décrit précédemment, l'ordinateur ouvre ou ferme dans chaque ensemble **23** et **36** le nombre de vannes nécessaires pour atteindre ce résultat.

Lorsque le vide résiduel a été atteint sur les 2 enceintes l'ordinateur met en oeuvre les dérivations N° 1 à restricteur - moteur des ensembles **23** et **36** comme pour le maintien sous pression décrit précédemment. Les 2 enceintes sont maintenues sous vide jusqu'à ce que l'opérateur et l'ordinateur aient vérifié que toutes les conditions sont satisfaites pour la coulée.

Pendant la phase de coulée figure 8 l'ordinateur isole la cuve de la pompe à vide en fermant la vanne **38**, il ouvre la vanne à l'air libre cuve **39** et il introduit de l'azote dans le four par la ligne de mise en pression **27**. Il ouvre ou ferme des vannes de l'ensemble 32 comme indiqué précédemment dans les coulées en absence de vide pour faire respecter les vitesses de mise en pression de la cuve.

Quand le remplissage est atteint les vannes **14** du moule se ferment, l'ordinateur fait appliquer la surpression (phase SP figure 8). A la fin de la surpression la vanne **25** de mise à l'air libre de la cloche s'ouvre et la cloche **20** contenant le moule est ramenée à la pression atmosphérique rapidement (2-3 secondes).

A la fin de la surpression il existait entre la cuve et la cloche une différence de pression ΔP figure 8. Pendant que la cloche se met à la pression atmosphérique l'ordinateur élève la pression dans la cuve par la ligne de gonflage rapide **30** figure 1 pour conserver entre cuve et cloche la même différence de pression ΔP. Quand la cloche est à la pression atmosphérique, la cuve est à une pression finale P_{f} qui est maintenue comme pour le maintien décrit précédemment (la vanne **25** de mise à l'air libre est ouverte et les dérivations N°1 des ensembles **32** et **36** opèrent par leur moteur).

Les 2 brides du tube de coulée sont munies de joints d'étanchéité 41, 42, 43. Une fuite le long de 41 donnerait un mouvement de gaz dans le sens atmosphère-cuve dans les phases sous vide ou dans le sens cuve-atmosphère dans les phases sous pression. En aucun cas il n'y aurait introduction de gaz dans le liquide contenu dans le tube de coulée.

Par contre aux joints supérieurs 42, 43 un défaut d'étanchéité dans les phases sous vide introduirait de l'air dans le liquide contenu dans le tube, liquide placé sous environ 30 millibars de vide résiduel.

Le volume de la bulle d'air serait instantanément multiplié par 300 et elle exploserait dans le liquide sous forme d'un nuage de fines bulles qui gênerait toutes les observations. Dans la machine réelle opérant avec du métal. le volume serait multiplié par 1000 en raison de l'effet simultané du vide et de la température (750°C) et la pièce serait inutilisable. Les joints 42 et 43 doivent donc assurer une étanchéité parfaite avec une face sous vide.

Pour l'assurer, la machine de simulation est munie d'un soufflet 44 étanche et élastique qui relie les 2 plateaux 2 et 11. Le soufflet est métallique pour représenter le fonctionnement du même soufflet qui sera placé sur la machine réelle.

La chambre 45 ainsi ménagée entre les 2 plateaux et le tube de coulée est mise en communication avec la cloche sous vide contenant le moule par l'orifice 46. La chambre 45 et la cloche 10 sont donc à la même pression tout au long du cycle.

Lors de la mise sous vide les joints 42 et 43 sont à la même pression sur leurs 2 faces interne et externe et ne sont donc pas sollicités. Le joint 41 a entre ses 2 faces une différence de pression d'environ 30 millibars qui est celle existant lors de la mise sous vide entre la cloche et le four. Il est donc très peu sollicité et son fonctionnement est, comme indiqué, sans influence sur le liquide.

Par contre lors de l'injection de gaz dans la cuve, le liquide monte dans le tube de coulée 10. La cloche et donc la chambre 45 sont maintenues sous vide. Le joint inférieur 41 a donc entre ses 2 faces une différence de pression qui augmente et un défaut d'étanchéité introduira du gaz dans la chambre 45, gaz qui sera enlevé par les pompes à vide opérant sur la cloche. Un défaut d'étanchéité sera donc sans conséquence pour le liquide de simulation ou pour le métal de la machine réelle. Ce joint, porté à une température élevée dans la machine réelle, sera de préférence en graphite. La même disposition est prise sur la machine de simulation pour ne pas introduire de différence.

Les joints 42 et 43 sont à température plus basse car ils sont en contact avec la plaque 47 qui porte le moule. Une chambre de refroidissement avec circulation d'air 48 dans la bride qui les porte, leur assure une température compatible avec leur fonctionnement satisfaisant sur la machine réelle.

Cette plaque 47 porte un joint d'étanchéité 49 dans sa partie froide et de ce fait les joints 42 et 43 sont à la même pression sur leur face interne (côté liquide) et externe (côte joint 49) et aucune bulle de gaz ne peut passer dans le liquide ou le métal.

Cet ensemble de dispositions bâties autour du soufflet 44 est essentielle pour la qualité des observations dans la machine de simulation et pour la qualité de la pièce coulée dans la machine réelle.

Ces dispositifs permettent de réaliser sur l'appareil de simulation les différents types de coulée décrits dans la demande de brevet Français citée N^{°} **9305580** (publiée comme EP 0 624 413) du même auteur, à savoir:
**avec le liquide simulant les alliages d'aluminium**
   - coulée sous basse pression pilotée avec moule fermé à la pression atmosphérique Fig.9
   - coulée sous basse pression pilotée avec moule ouvert à la pression atmosphérique Fig. 10,
   - coulée sous basse pression pilotée avec moule maintenu sous vide Fig.8.
**avec le liquide simulant les alliages de magnésium**
   - coulée sous basse pression pilotée avec moule fermé à la pression atmosphérique Fig.9,
   - coulée sous basse pression pilotée avec moule ouvert à la pression atmosphérique Fig. 10,
   - coulée sous basse pression pilotée avec moule maintenu sous vide partiel Fig.11.

### Capteur de détection de hauteur du liquide dans la cuve

Ce capteur est nécessaire pour obtenir un pilotage correct c'est-à-dire pour obtenir à un **instant donné** après le départ de l'injection,
- le liquide a une **position** prédéterminée,
- avec une **vitesse verticale prédéterminée** sur le front du liquide.

Ces 2 conditions - position et vitesse - s'expriment par les 2 équations de mouvement du liquide dans le procédé établi par les auteurs :
**position** :${\text{ΔP = K}}_{\text{o,t}} {\text{(H}}_{\text{M}} {\text{- H}}_{\text{c}} {\text{) ρg + ΔH}}_{\text{c}} \text{ρg}$
**vitesse** :$\frac{\text{dP}}{\text{dt}} {\text{= K}}_{\text{t}} \frac{{\text{dH}}_{\text{M}}}{\text{dt}} \text{ρg +} \frac{{\text{dH}}_{\text{c}}}{\text{dt}} \text{ρg}$
où
ΔP = différence à l'instant t entre la cuve et le moule
K_{o.t} = valeur moyenne du coefficient de frottement (liquide - liquide et liquide - moule) sur l'intervalle o, t ; o étant le temps de départ de l'injection.
H_{M} = hauteur du liquide dans le moule au dessous d'un niveau de référence Figure 12.
H_{c} = hauteur du liquide dans la cuve au dessus de la même référence que H_{M} au départ du cycle (temps 0).
ρg = masse spécifique du liquide (2,4 g/cm³ pour A1, 1,6 g/cm³ pour Mg).
ΔH_{c} = diminution de hauteur du liquide dans la cuve depuis l'instant 0 jusqu'à l'instant t figure 12.
$\frac{\text{dP}}{\text{dt}}$ = "vitesse de pression" dans la cuve à l'instant t.
Kₜ = coefficient de frottement à l'instant t (coefficient instantané)
$\frac{{\text{dH}}_{\text{M}}}{\text{dt}}$ = vitesse verticale du liquide dans le moule sur le front qui s'écoule à l'instant t.
$\frac{{\text{dH}}_{\text{c}}}{\text{dt}}$ = vitesse de descente du liquide dans la cuve à l'instant t.

Dans ces 2 équations, la position du liquide H_{M} et sa vitesse $\frac{{\text{dH}}_{\text{M}}}{\text{dt}}$ sont liées à la pression dans la cuve ΔP et à sa vitesse $\frac{\text{dP}}{\text{dt}}$ (qui sont les variables d'action du système) par l'intermédiaire de 2 termes ΔH_{c} et $\frac{{\text{dH}}_{\text{c}}}{\text{dt}}$ qui mesurent la position et la vitesse de descente du liquide dans la cuve.

Il est donc nécessaire pour assurer le pilotage de disposer dans la cuve un capteur qui informe à tout moment l'ordinateur de la position du liquide dans la cuve (l'ordinateur calculera la vitesse). C'est le capteur 40 Fig. 1 et N°1 Fig.12. Un flotteur se déplace avec le liquide, il entraîne 2 roues dentées 40₁ et 40₂ (Fig. 1) et l'axe de 40₂ est relié à un capteur de mesure d'angle de type commercial qui donne à l'ordinateur la position angulaire au flotteur avec une précision de 1/10 de dégré. L'ordinateur calcule alors les valeurs de ΔP et $\frac{\text{dP}}{\text{dt}}$ à appliquer dans la cuve pour avoir H_{M} et $\frac{{\text{dH}}_{\text{M}}}{\text{dt}}$ en tenant compte de ces éléments liés à la position du liquide. Ils peuvent devenir prédominants dans le cas de grands moules et représenter plus de 50 % du ΔP.

### Liaison appareil de simulation et machine réelle de coulée

La description précédente a indiqué les méthodes de visualisation de l'écoulement
- par bulles d'hydrogène page 4 ligne 28
- ou par billes de même densité que les liquides page 4 ligne 34 .

Les paramètres de coulée sont modifiés par l'opérateur dans l'ordinateur jusqu'à obtenir un écoulement de liquide satisfaisant et ils sont appliqués pour la coulée réelle avec métal. La machine réelle ayant le même principe de fonctionnement que l'appareil de simulation, il est possible de les associer et de disposer des mêmes organes pour les mêmes appareils à savoir :
- ligne de mise en pression,
- ligne de décompression,
- ligne de mise sous vide,
- ligne de mesure de pression comme il est représenté Figure 11.

### Cas des alliages de densité supérieure à celle des alliages d'aluminium

Les 2 conditions du mouvement du liquide indiquées ci-dessus et donnant la position du liquide (équation ΔP) et la vitesse de pression (équation $\frac{\text{dP}}{\text{dt}}$) sont toutes deux liées à la densité du liquide par le facteur ρg. On peut donc calculer les conditions de pression et de vitesse de pression à appliquer dans la cuve à un instant t pour obtenir la position et la vitesse du liquide de densité ρg à cet instant.

Le coefficient de frottement par K_{o,t} et sa valeur instantanée Kₜ introduiront une différence. Ils seront mesurés dès le 1er essai de remplissage avec métal ou pourront être connus par des essais précédents.

Par ailleurs les enregistrements sur films pour l'écoulement simulé aluminium donneront les nombres de Reynolds aluminium dans les zones critiques à turbulences et il sera possible de prévoir ce que sera le mouvement du liquide plus dense et de viscosité différente dans ces zones.

### Cas des coulées en gravité

Pour ces applications l'appareil de simulation décrit précédemment est sans objet mais il reste les dispositions représentées selon figure 2 :
- le liquide de simulation versé à partir d'un creuset comme pour le métal dans la coulée de pièces réelles,
- le moule transparent constitué comme précédemment mais avec un système de coulée démontable pour pouvoir être modifié. En effet dans les coulées en "contre gravité" ce sont les paramètres de coulée que l'on peut changer qui dirigent l'écoulement alors que dans la gravité c'est la forme du système de coulée qui l'impose.

Les techniques de visualisation sont les mêmes.

## Revendications

1. Procédé pour déterminer la vitesse d'écoulement optimale d'un métal ou alliage, en tout point d'un moule au cours d'une coulée en contre-gravité, **caractérisé en ce que** le moule réel étant remplacé par un moule transparent de même forme et dimensions, on injecte à température ambiante sous basse pression dans ledit moule transparent, un liquide de simulation comprenant, dans le cas de l'aluminium du magnésium ou de leurs alliages, du chlorure de zinc en solution, ayant à température ambiante à la fois une densité et une viscosité voisines de celles du métal fondu à simuler, à la température du moulage réel, on déduit de l'observation du remplissage dudit moule transparent par ledit liquide de simulation, une loi de variation optimale de la vitesse de remplissage du moule en fonction du temps et on mémorise cette loi en vue du pilotage d'un cycle réel decoulée en contre-gravité.

2. Procédé selon la revendication 1, **caractérisé en ce qu'**on obtient ladite loi de variation optimale de la vitesse d'écoulement en modifiant, dans un ordinateur qui contrôle le procédé, les valeurs de vitesse d'écoulement affichées jusqu'à obtenir l'écoulement optimal.

3. Procédé selon la revendication 2, **caractérisé en ce qu'**on pilote ladite loi de variation de la vitesse d'écoulement du liquide de simulation en agissant sur la pression exercée sur ce liquide de simulation.

4. Procédé selon l'une des revendications précédentes, **caractérisé en ce que** les mouvements du liquide de simulation sont visualisés par les mouvements de petites billes de densité voisine de celle du liquide ou par les mouvements de petites bulles d'hydrogène produites en des points spéciaux à étudier et **en ce qu'**on enregistre ces mouvements.

5. Procédé selon l'une des revendications précédentes, **caractérisé en ce**, ledit liquide de simulation étant contenu dans une cuve étanche reliée au moule, on ajuste le mouvement continu du liquide, sans à-coup et on le maintient stable à un niveau prédéterminé en commandant un nombre variable choisi de petites vannes à faible débit, installées en parallèle (figure 7) et agencées en plusieurs ensembles dont un premier ensemble (32) de mise en pression de ladite cuve et un deuxième ensemble (36) de mise à l'air libre de ladite cuve.

6. Procédé selon la revendication 5, **caractérisé en ce qu'**on commande en outre les vannes d'un troisième ensemble (23) de mise sous vide dudit moule transparent.

7. Procédé selon l'ensemble des revendications 2 et 6, **caractérisé en ce que** le pilotage desdits ensembles est assuré par ledit ordinateur.

8. Dispositif pour déterminer la vitesse d'écoulement optimale du métal dans un moule au cours d'une coulée du type en contre-gravité, pour la mise en oeuvre du procédé selon l'une des revendications 1 à 7, comportant un moule transparent de même forme et dimensions que le moule de coulée, **caractérisé en ce qu'**il comporte une cuve étanche (1) renfermant un liquide de simulation comprenant, dans le cas de l'aluminium, du magnésium ou de leurs alliages, du chlorure de zinc en solution et ayant à la fois une densité et viscosité voisines de celles du métal fondu à simuler, à la température du moulage réel, des moyens de pressurisation de ladite cuve et un tube (10) établissant la communication entre le liquide de simulation et ledit moule transparent et **en ce qu'**il comporte des moyens de mémorisation de la loi de variation de remplissage du moule en fonction du temps en vue du pilotage d'un cycle réel de coulée en contre-gravité.

9. Dispositif selon la revendication 8, **caractérisé en ce que** ledit moule transparent est installé sous une cloche à vide (20) et communique avec celle-ci.

10. Dispositif selon la revendication 8, **caractérisé en ce qu'**il comporte un premier ensemble de vannes à faible débit connectées en parallèle, installé entre une source de pression et ladite cuve et un deuxième ensemble de vannes à faible débit connectées en parallèle, pour la décompression de ladite cuve, les vannes étant pilotées par un ordinateur qui détermine pour chaque ensemble le nombre de vannes devant être mises en service à chaque instant.

11. Dispositif selon l'ensemble des revendications 9 et 10, **caractérisé en ce qu'**il comporte un troisième ensemble de vannes à faible débit connectées en parallèle, installé entre une source de vide et ladite cloche, ces vannes étant pilotées par ledit ordinateur qui détermine pour ce troisième ensemble le nombre de vannes devant être mises en service à chaque instant.

12. Dispositif selon l'une des revendications 8 à 11, **caractérisé en ce qu'**il comporte un capteur (40) mesurant la variation de hauteur du liquide de simulation dans ladite cuve.

## Patentansprüche

1. Verfahren zur Bestimmung der optimalen Fließgeschwindigkeit eines Metalls bzw. einer Legierung in jedem Punkt einer Gießform während eines Gießvorgangs unter Gegenkraftwirkung, **dadurch gekennzeichnet, daß**, während die reelle Gießform durch eine transparente Gießform gleicher Form und mit gleichen Abmessungen ersetzt wird, eine Simulationsflüssigkeit bei Umgebungstemperatur unter Niederdruck in die besagte transparente Gießform injiziert wird, wobei die besagte Simulationsflüssigkeit, die im Falle von Aluminium, Magnesium oder deren Legierungen gelöstes Zinkchlorid ist, das bei Umgebungstemperatur gleichzeitig eine Dichte und Viskosität nahe dem zu simulierenden geschmolzenen Metall mit der Temperatur des reelen Gießens aufweist, wobei aus der Beobachtung des Füllvorgangs der besagten transparenten Gießform durch die besagte Simulationsflüssigkeit ein Gesetz für die optimale Variation der Füllgeschwindigkeit der Gießform in Abhängigkeit von der Zeit abgeleitet wird und dieses Gesetz mit dem Ziel der Steuerung eines reelen Gießzyklus unter Gegenkraftwirkung abgeleitet wird.

2. Verfahren nach Anspruch 1, **dadurch gekennzeichnet, daß** das besagte Gesetz einer optimalen Veränderung der Fließgeschwindigkeit dadurch erhalten wird, daß ein das Verfahren kontrollierender Computer die angezeigten Fließgeschwindigkeitswerte bis zum Erhalten des optimalen Fließens verändert.

3. Verfahren nach Anspruch 2, **dadurch gekennzeichnet, daß** das besagte Gesetz einer Veränderung der Fließgeschwindigkeit der Simulationsflüssigkeit dadurch gesteuert wird, daß auf den auf die Simulationsflüssigkeit ausgeübten Druck eingewirkt wird.

4. verfahren nach einem der vorangehenden Ansprüche, **dadurch gekennzeichnet, daß** die Bewegungen der Simulationsflüssigkeit durch die Bewegungen von kleinen Kugeln deren Dichte nahe bei der der Flüssigkeit liegt oder durch die Bewegung von kleinen Wasserstoffblasen, die an speziellen zu untersuchenden Punkten erzeugt werden, visualisiert wird und daß diese Bewegungen aufgezeichnet werden.

5. Verfahren nach einem der vorangehenden Ansprüche, **dadurch gekennzeichnet, daß** sich die Flüssigkeit in einem dichten Behälter befindet welcher mit der Gießform verbunden ist, daß man die kontinuierliche Bewegung der Flüssigkeit ohne Stöße ajustiert und man die Bewegung stabil auf einem vorbestimmten Niveau aufrechterhält, indem eine ausgewählte variable Anzahl kleiner Ventile mit geringem Durchfluß gesteuert wird, die parallel (Figur 7) und in mehreren Einheiten angeordnet sind, mit einer ersten Kompressionseinheit (32) (32) und einer zweiten Freiluft - Einheit (36) des besagten Behälters.

6. Verfahren nach Anspruch 5, **dadurch gekennzeichnet, daß** außerdem die Ventile einer dritten Einheit (23) zur Kompression der besagten Gießform gesteuert werden.

7. Verfahren nach irgendeinem der Ansprüche 2 und 6, **dadurch gekennzeichnet, daß** die Steuerung der besagten Einheiten durch den Computer wahrgenommen wird.

8. Vorrichtung zur Bestimmung der optimalen Fließgeschwindigkeit des Metalls in einer Gießform während eines Gießvorgangs unter Gegenkraftwirkung für die Ausführung des Verfahrens nach einem der Ansprüche 1 bis 7, wobei die Vorrichtung ein transparentes Modell gleicher Form und mit gleichen Abmessungen wie die Gießform aufweist, **dadurch gekennzeichnet daß** die Vorrichtung einen dichten Behälter (1) aufweist, der im Falle von Aluminium, Magnesium oder deren Legierungen gelöstes Zinkchlorid enthält, das bei Umgebungstemperatur gleichzeitig eine Dichte und Viskosität nahe dem zu simulierenden geschmolzenen Metall mit der Temperatur des reelen Gießens und Mittel zur Kompression des besagten Behälters und ein Rohr (10) das die Verbindung zwischen der Simulationsflüssigkeit und der besagten Gießform aufweist, und dadurch daß die Vorrichtung Speichermittel für die zeitabhängige Veränderung des Füllvorgangs des Modells aufweist um den reellen Gießzyklus unter Gegenkraftwirkung zu steuern.

9. Vorrichtung nach Anspruch 8, **dadurch gekennzeichnet, daß** die besagte transparente Gießform unter einer Vakuumglocke (20) installiert ist und mit dieser kommuniziert.

10. Vorrichtung nach Anspruch 8, **dadurch gekennzeichnet, daß** sie eine erste Einheit parallel geschalteter Ventile mit schwachem Durchfluß aufweist, die zwischen einer Druckquelle und dem besagten Behälter installiert ist und daß die Vorrichtung eine zweite Einheit parallel geschalteter Ventile mit schwachem Durchfluß für die Druckentlastung des besagten Behälters aufweist, wobei die Ventile durch einen Computer gesteuert werden, der für jede Einheit die Anzahl von Ventilen bestimmt, die zu jedem Zeitpunkt in Betrieb gesetzt werden müssen.

11. Vorrichtung nach den Ansprüchen 9 und 10, **dadurch gekennzeichnet, daß** sie eine dritte Einheit parallel geschalteter Ventile mit schwachem Durchfluß aufweist, die zwischen einer Vakkuumquelle und der besagten Glocke installiert ist, wobei diese Ventile durch einen Computer gesteuert werden, der für diese dritte Einheit die Anzahl von Ventilen bestimmt, die zu jedem Zeitpunkt in Betrieb gesetzt werden müssen.

12. Vorrichtung nach einem der Ansprüche 8 und 11, **dadurch gekennzeichnet, daß** sie einen Sensor (40), der die Höhenunterschiede der Simulationsflüssigkeit im Behälter misst, aufweist.

## Claims

1. Method of determining the optimum flow rate of a metal or alloy at any point of a mould during counter-gravity casting, **characterised in that** the real mould is replaced by a transparent mould having the same shape and dimensions, a simulation liquid comprising, in the case of aluminium, magnesium or alloys thereof, zinc chloride in solution, having both a density and a viscosity at ambient temperature close to those of the molten metal to be simulated at the real moulding temperature is injected into the said transparent mould at ambient temperature and at low pressure, a law of optimum variation for the filling speed of the mould as a function of time is deduced by observing the filling of the said transparent mould by the said simulation liquid and this law is stored in order to control a real counter-gravity casting cycle.

2. Method according to claim 1, **characterised in that** the said law of optimum variation for the flow rate is obtained by modifying the flow rate values displayed in a computer controlling the method until the optimum flow is achieved.

3. Method according to claim 2, **characterised in that** the said law of variation for the flow rate of the simulation liquid is controlled by acting on the pressure exerted on this simulation liquid.

4. Method according to one of the preceding claims, **characterised in that** the movements of the simulation liquid are displayed by the movements of small balls having a density close to that of the liquid or by the movements of small hydrogen bubbles produced at special points to be studied and **in that** these movements are recorded.

5. Method according to one of the preceding claims, **characterised in that** said liquid being contained in a sealed vessel connected to said mould, the continuous movement of the liquid is adjusted smoothly and it is kept stable at a predetermined level by operating a selected variable number of small valves having a low flow rate installed in parallel (Figure 7) and arranged in several sets, a first set (32) for pressurising the said vessel and a second set (36) for venting the said vessel.

6. Method according to claim 5, **characterised in that** the valves of a third set (23) are moreover operated in order to place the said transparent mould under vacuum.

7. Method according to claims 2 and 6, **characterised in that** the said sets are controlled by the said computer.

8. Device for determining the optimum flow rate of the metal in a mould during counter-gravity casting, for carrying out the method according to one of claims 1 to 7, comprising a transparent mould having the same shape and dimensions as the casting mould, **characterised in that** it includes a sealed vessel (1) containing a simulation liquid comprising, in the case of aluminium, magnesium or alloys thereof, zinc chloride in solution and having both a density and a viscosity close to those of the molten metal to be simulated at the real moulding temperature, means for pressurising the said vessel and a tube (10) establishing communication between the simulation liquid and the said transparent mould and **in that** it includes means for storing the law of variation for the filling of the mould as a function of time in order to control a real counter-gravity casting cycle.

9. Device according to claim 8, **characterised in that** the said transparent mould is installed under a vacuum chamber (20) and communicates with the latter.

10. Device according to claim 8, **characterised in that** it includes a first set of valves having a low flow rate connected in parallel and installed between a pressure source and the said vessel and a second set of valves having a low flow rate connected in parallel for decompressing the said vessel, the valves being controlled by a computer which determines the number of valves to be actuated at each moment for each set.

11. Device according to claims 9 and 10, **characterised in that** it includes a third set of valves having a low flow rate connected in parallel and installed between a vacuum source and the said chamber, these valves being controlled by the said computer which determines the number of valves to be actuated at each moment for this third set.

12. Device according to one of claims 8 to 11, **characterised in that** it includes a sensor (40) measuring the variation in the level of the simulation liquid in the said vessel.
